# NEUE EUROPÄISCHE PATENTSCHRIFT

(11) **EP 3 749 861 B2**
(45) Veröffentlichungstag und Bekanntmachung des Hinweises auf die Entscheidung über den Einspruch: **14.01.2026**
(45) Hinweis auf die Patenterteilung: 23.02.2022
(21) Anmeldenummer: 19700342.9
(22) Anmeldetag: 07.01.2019
(51) Int. Cl.: F04C 2/16, F04C 2/107, F04C 15/00

(54) **EXZENTERSCHNECKENPUMPE**
ECCENTRIC SCREW PUMP
POMPE À VIS SANS FIN EXCENTRIQUE

(30) Priorität: 06.02.2018 DE 102018102640
(43) Veröffentlichungstag der Anmeldung: 16.12.2020
(73) Patentinhaber: Seepex GmbH, 46240 Bottrop (DE)
(72) Erfinder: OVERMEIER, Dirk, 46119 Oberhausen (DE); MCGARIAN, Peter, Tintinhull, Somerset BA22 8PD (GB)
(74) Vertreter: Murgitroyd & Company
(86) Internationale Anmeldenummer: PCT/EP2019/050258
(87) Internationale Veröffentlichungsnummer: WO 2019/154571

(56) Entgegenhaltungen:
- EP-A1- 0 005 159
- EP-A1- 3 473 856
- EP-A2- 2 295 800
- DE-A1- 102005 039 618
- DE-A1- 102007 002 644
- DE-A1- 102015 011 808
- DE-U1- 202016 008 445
- US-A1- 2014 199 162

## Beschreibung

Die Erfindung betrifft eine Exzenterschneckenpumpe mit zumindest
- einem Stator,
- einem in dem Stator rotierenden Rotor,
- einem Antrieb für den Rotor,
- einem (z. B. saugseitig) an den Stator angeschlossenen Pumpengehäuse (z. B. Sauggehäuse), welches zumindest eine Ein- oder Auslassöffnung für das zu fördernde Medium aufweist,
- einem zwischen Pumpengehäuse und Antrieb angeordneten, offenen oder zu öffnenden Verbindungsgehäuse,
- einer lösbar an den Antrieb angeschlossenen Verbindungswelle, die zumindest bereichsweise in dem Verbindungsgehäuse angeordnet ist,

wobei die Verbindungswelle (zur flüssigkeitsdichten Trennung des Pumpengehäuses gegenüber der Umgebung bzw. gegenüber dem offenen oder zu öffnenden Verbindungsgehäuse) mit einer Gleitringdichtung abgedichtet ist,
wobei die Gleitringdichtung ein an dem Pumpengehäuse und/oder dem Verbindungsgehäuse befestigtes Dichtungsgehäuse, einen drehfest auf der Welle befestigten und in dem Dichtungsgehäuse rotierenden Gleitring und einen an dem Dichtungsgehäuse befestigten, stationären Gegenring aufweist.

Bei einer solchen Exzenterschneckenpumpe handelt es sich um eine Pumpe aus der Gruppe der rotierenden Verdrängerpumpen, die zur Förderung unterschiedlichster Medien und insbesondere hochviskoser Flüssigkeiten in unterschiedlichsten Industriebereichen verwendet werden. Die zu fördernden Flüssigkeiten können dabei z. B. auch Feststoffanteile enthalten.

Der Stator besteht bevorzugt aus elastischem oder elastomerem Material und ist in der Regel von einem einteiligen oder mehrteiligen Statormantel bzw. Statorgehäuse umgeben. Alternativ werden aber auch Statoren aus anderem Material, z. B. aus Metall erfasst. Das saugseitig an den Stator angeschlossene Pumpengehäuse wird in der Regel als Sauggehäuse bezeichnet und das druckseitig an den Stator angeschlossene Gehäuse z. B. als Druckstutzen. Grundsätzlich besteht aber auch die Möglichkeit, eine solche Pumpe in entgegengesetzter Förderrichtung zu betreiben, so dass das Sauggehäuse (als Pumpengehäuse) dann druckseitig angeordnet wäre. Die Bezeichnung des Pumpengehäuses als Sauggehäuse erfolgt im Rahmen der Erfindung folglich unabhängig von der tatsächlichen Förderrichtung. Es handelt sich um das zwischen Stator und Antrieb angeordnete Gehäuse. Die rotierende und zugleich die Exzentrizität gewährleistende Verbindung zwischen dem Antrieb bzw. der Verbindungswelle einerseits und dem Rotor andererseits erfolgt über eine im Pumpengehäuse angeordnete Kuppelstange, die z. B. über ein antriebsseitiges Gelenk mit der Verbindungswelle und über ein rotorseitiges Gelenk mit dem Rotor verbunden ist. Alternativ lässt sich die Exzentrizität aber auch durch andere Maßnahmen (d. h. ohne Gelenke) realisieren, z. B. durch eine flexible/biegeelastische Kuppelstange. Kuppelstange meint folglich ein Element, welches die Exzentrität des Rotors gewährleistet bzw. die exzentrische Bewegung zwischen der rotierenden Verbindungswelle und dem Rotor ermöglicht. Grundsätzlich liegt es auch im Rahmen der Erfindung, dass diese Kuppelstange einstückig mit der Verbindungswelle ausgebildet ist und/oder einstückig mit dem Rotor ausgebildet ist. Die Verbindungswelle wird auch als Steckwelle bezeichnet, sie wird in der Regel unmittelbar mit der Abtriebswelle des Antriebes verbunden und dient als gleichsam Verbindungsstück zwischen der Abtriebswelle des Antriebs und dem Kraftübertragungsteilen der Pumpe. Das zwischen dem Pumpengehäuse (Sauggehäuse) und dem Antrieb angeordnete Verbindungsgehäuse wird in der Praxis auch als "Laterne" bezeichnet. Diese dient z. B. der Aufnahme bzw. Befestigung und Abstützung des Pumpengehäuses einerseits und des Antriebes andererseits, so dass dieses Verbindungsgehäuse bzw. die Laterne z. B. auf einer Grundplatte oder direkt auf einem Fundament befestigt wird und den Antrieb und das Pumpengehäuse abstützt und trägt. Auch hängende Anordnungen sind realisierbar. Dabei ist dieses Verbindungsgehäuse als offenes oder zumindest als zu öffnendes Verbindungsgehäuse ausgebildet, das folglich durch eine Öffnung von außen zugänglich ist. Bevorzugt handelt es sich bei dem Verbindungsgehäuse um ein von dem Pumpengehäuse separates Gehäuse, so dass z. B. das Pumpengehäuse mittels Schrauben oder dergleichen an dem Verbindungsgehäuse befestigt wird. Grundsätzlich erfasst die Erfindung aber auch Ausführungsformen, bei denen Pumpengehäuse und Verbindungsgehäuse einstückig und folglich untrennbar voneinander ausgebildet sind.

Für den Betrieb der Exzenterschneckenpumpe wird diese in der Regel in ein (Rohr-)Leitungssystem eingebaut, so dass z. B. an dem Sauggehäuse (d. h. der Ein- oder Auslassöffnung) eine Saugleitung und an dem Druckstutzen der Pumpe eine Druckleitung angeschlossen sind.

Der Stator der Exzenterschneckenpumpe kann als längsgeteilter Stator aus zumindest zwei Statorteilschalen, z. B. Statorhalbschalen ausgebildet sein. Ferner kann der Stator separat von dem Statormantel austauschbar und folglich nicht fest und insbesondere nicht stoffschlüssig mit dem Statormantel verbunden sein. Damit besteht die Möglichkeit, den elastomeren Stator separat von dem Statormantel auszutauschen und zwar ohne dass eine aufwendige Zerlegung der Pumpe notwendig ist. Der Statormantel besteht z. B. aus zumindest zwei Mantelsegmenten, die als Spannsegmente eine Statorspannvorrichtung bilden, mit welcher der Stator in radialer Richtung gegen den Rotor spannbar ist. Dabei kann der Statormantel aus z. B. drei Mantelsegmenten oder vier Mantelsegmenten bestehen, die die Statorspannvorrichtung bilden. Eine Exzenterschneckenpumpe dieser Art ist z. B. aus der WO 2009/024279 A1 oder DE 10 2014 112 550 B4 bekannt.

Aus der EP 2 428 680 B1 ist im Übrigen eine Exzenterschneckenpumpe mit Rotortrennung bekannt. Der Rotor ist dabei ohne Zerlegung des Kupplungsgelenkes lösbar an das Kupplungsgelenk bzw. ein Gelenkteil des Kupplungsgelenkes angeschlossen. Derartige Pumpen mit Rotortrennung werden in bevorzugter Weiterbildung ebenfalls von der Erfindung umfasst.

Zur flüssigkeitsdichten Trennung des Pumpengehäuses gegenüber der Umgebung bzw. gegenüber dem offenen oder zu öffnenden Verbindungsgehäuse ist die Verbindungswelle mit einer (bevorzugt einfachwirkenden) Gleitringdichtung abgedichtet. Eine solche Gleitringdichtung unterliegt einem Verschleiß, so dass sie als Verschleißteil bei Bedarf ersetzt bzw. instand gesetzt werden muss. Zu diesem Zweck ist es bei den aus der Praxis bekannten Exzenterschneckenpumpen in der Regel erforderlich, das Pumpengehäuse (Sauggehäuse) und gegebenenfalls die an die Ein- oder Auslassöffnung des Pumpengehäuses angeschlossene Saugleitung zu demontieren. Erst danach kann die Gleitringdichtung demontiert werden. Auch die Montage der Gleitringdichtung bzw. einer neuer Gleitringdichtung mit Gleitringdichtungsgehäuse ist nur bei demontiertem Saugehäuse und demontierter Saugleitung möglich, da anderenfalls beim Einführen der Steckwelle durch das Gleitringdichtungsgehäuse Beschädigungen an dem stationären Gegenring der Gleitringdichtung zu befürchten sind. Insofern besteht das Bedürfnis, den Austausch bzw. die Wartung der Gleitringdichtung einer solchen Exzenterschneckenpumpe zu vereinfachen.

Eine gattungsgemäße Exzenterschneckenpumpe ist auch aus der DE 102005 039 618 A1 bekannt. Bei der bekannten Pumpe soll die Demontage insbesondere der Rotoreinheit, z. B. für Reinigungszwecke, erleichtert sein. Dazu ist die Rotorantriebswelle innerhalb einer die Dichtungseinheit durchsetzenden Hohlwelle angeordnet.

Der Erfindung liegt die Aufgabe zugrunde, eine Exzenterschneckenpumpe der eingangs beschriebenen Art zu schaffen, die sich bei einfachem Aufbau durch optimierte Wartungs- und Instandhaltungsmöglichkeiten auszeichnet, insbesondere im Bereich der Gleitringdichtung.

Zur Lösung dieser Aufgabe lehrt die Erfindung eine Exzenterschneckenpumpe mit den Merkmalen des Anspruchs 1. Es ist vorgesehen, dass das Dichtungsgehäuse der Gleitringdichtung als (axial) geteiltes Dichtungsgehäuse ausgebildet ist und einerseits ein in montiertem Zustand den Gleitring umgebendes und an dem Pumpengehäuse und/oder dem Verbindungsgehäuse befestigtes Grundgehäuse sowie andererseits einen den Gegenring tragenden Gehäusedeckel aufweist. Erfindungsgemäß ist der Gehäusedeckel (gemeinsam mit dem Gegenring) lösbar an dem Grundgehäuse befestigt, so dass der Gehäusedeckel gemeinsam mit dem Gegenring von dem Grundgehäuse trennbar und wieder befestigbar ist. Das Dichtungsgehäuse ist folglich derart geteilt ausgebildet, dass die Verbindungswelle mit dem daran befestigten Gleitring (ohne den Gegenring) aus dem Dichtungsgehäuse herausziehbar ist. Die Gleitringdichtung ist dabei als bevorzugt einfachwirkende Gleitringdichtung, d. h. mit einer einzigen Dichtfläche ausgebildet ist, die zwischen einem einzigen Gleitring und einem einzigen Gegenring gebildet wird. Einfachwirkende Gleitringdichtung meint folglich im Rahmen der Erfindung eine Gleitringdichtung mit einem einzigen Gleitring-Gegenring-Paar.

Der Einsatz einer solchen Gleitringdichtung mit geteiltem Dichtungsgehäuse ermöglicht die Demontage und folglich den Austausch bzw. die Wartung der Gleitringdichtung ohne aufwendige weitere Zerlegungsarbeiten der Pumpe und insbesondere ohne Demontage der Rohrleitungssysteme bzw. des Pumpengehäuses. Denn es besteht erfindungsgemäß die Möglichkeit, zunächst durch das offene oder geöffnete Verbindungsgehäuse hindurch das zweitgeteilte Gleitringdichtungsgehäuse zu trennen, indem der Gehäusedeckel von dem Grundgehäuse gelöst wird. Anschließend lässt sich zumindest die Verbindungswelle mit dem auf der Verbindungswelle angeordneten Gleitring in axialer Richtung (ohne den Gegenring, der an dem Gehäusedeckel befestigt ist) aus dem Verbindungsgehäuse herausziehen. Dazu wird bevorzugt ein Zugriff auf das Pumpengehäuse von der Statorseite her ermöglicht. Darauf wird im Folgenden noch eingegangen. Der Gehäusedeckel (mit dem daran befestigten Gegenring) lässt sich direkt aus dem offenen bzw. geöffneten Verbindungsgehäuse entnehmen und auf diese Weise lassen sich sämtliche Teile der Gleitringdichtung warten bzw. austauschen, und zwar bevorzugt ohne Demontage des Pumpengehäuses und des daran angeschlossenen Rohrleitungssystems und ohne Demontage des Antriebes.

Das erfindungsgemäße zweigeteilte Gleitringdichtungsgehäuse führt auch zu Vorteilen bei der anschließenden Montage, denn die Verbindungswelle (Steckwelle) mit dem daran befestigten Gleitring lässt sich in das Gleitringdichtungsgehäuse, nämlich in das stationäre Grundgehäuse einfädeln, ohne das die Gefahr von Beschädigungen des Gegenrings besteht, da dieser Gegenring während der Montage von dem Grundgehäuse gelöst bleibt. Erst nach Einführen (und Zentrieren) der Verbindungswelle und bevorzugt erst nach dem Aufstecken bzw. Einstecken der Verbindungswelle auf bzw. in die Abtriebswelle des Antriebes wird der Gehäusedeckel mit dem stationären Gegenring an dem Grundgehäuse befestigt, so dass zuvor beim Einfädeln der Verbindungswelle keine Gefahr von Beschädigungen besteht. Insgesamt lassen sich mit der erfindungsgemäßen Ausgestaltung Wartungsarbeiten an der Gleitringdichtung an der Exzenterschneckenpumpe einfach und schnell durchführen, so dass ein besonders wirtschaftlicher Betrieb der Pumpe möglich wird.

Besonders bevorzugt lässt sich durch die erfindungsgemäße Ausgestaltung die rotierende Einheit bzw. ein Teil der rotierenden Einheit, der aus zumindest der Verbindungswelle sowie vorzugsweise außerdem der zwischen Rotor und Verbindungswelle angeordneten Kupplungsstange (ggf. mit Gelenken), besteht, einheitlich im Zuge der Wartungsarbeiten in axialer Richtung aus dem Pumpengehäuse herausziehen, nachdem der Gehäusedeckel des Dichtungsgehäuses von dem Grundgehäuse gelöst wurde. Unter der rotierenden Einheit versteht man im Rahmen der Erfindung bevorzugt die im Betrieb rotierende Einheit, die sich insgesamt von dem Antrieb trennen lässt und zumindest aus der Verbindungswelle, der Kuppelstange (ggf. mit Gelenken) und dem Rotor besteht. Es liegt aber im Rahmen der Erfindung, zunächst den Rotor von der Kuppelstange zu trennen und dann den verbleibenden Teil der rotierenden Einheit (Verbindungswelle und Kuppelstange) insgesamt in der beschriebenen Weise aus dem Sauggehäuse herauszuziehen. Dabei ist es nicht erforderlich, das Saugehäuse bzw. die Saugleitung zu demontieren. Bevorzugt lässt sich die rotierende Einheit (mit Gleitring) bzw. der im Sauggehäuse angeordnete Teil der rotierenden Einheit (z. B. ohne Rotor) durch die dem Stator zugewandte Gehäuseöffnung des Pumpengehäuses in axialer Richtung herausziehen.

Dazu ist es zweckmäßig, auf der Statorseite des Sauggehäuses ausreichend Raum für die beschriebene Demontage zu schaffen. Dieses gelingt z. B. dadurch, dass der statorseitig an das Sauggehäuse angeschlossene Stator insgesamt entfernt wird, so dass anschließend die rotierende Einheit bzw. der beschriebene Teil der rotierenden Einheit aus dem Pumpengehäuse herausgezogen werden kann.

Bevorzugt lässt sich dieses bei solchen Ausführungsformen realisieren, bei denen der Stator der Pumpe entfernt werden kann, ohne dass der Antrieb und das Sauggehäuse und die Saugleitung entfernt werden müssen. In diesem Fall muss ggf. die Druckleitung bzw. der Druckstutzen entfernt werden, um den Stator zu demontieren und danach lässt sich die beschriebene Wartung der Gleitringdichtung über das Sauggehäuse in der beschriebenen Weise durchführen. Auch wenn gewisse Demontagearbeiten im Bereich des Druckgehäuses bzw. Druckleitungen erforderlich sind, ist diese Option interessant, z. B. wenn die Demontage von Saugleitung (z. B. Trichter bei Trichterpumpen) oder Antrieb sehr viel aufwendiger wäre als die Demontage der Druckleitung.

Besonders bevorzugt lässt sich die Erfindung bei solchen Ausführungsformen realisieren, bei denen der Stator der Pumpe entfernt werden kann, ohne dass der Antrieb und ohne dass die Druckleitung und ohne dass die Saugleitung und das Sauggehäuse entfernt werden müssen. Dazu sind verschiedene praktische Lösungen bekannt. Bei solchen Lösungen lässt sich nun die Gleitringdichtung in der beschriebenen Weise warten bzw. wechseln, ohne dass irgendein Teil des Leitungssystems demontiert werden muss. Bei solchen Ausführungsformen ist die Erfindung besonders vorteilhaft.

Besonders bevorzugt wird die Erfindung bei einer Exzenterschneckenpumpe mit längsgeteiltem Stator realisiert, der z. B. aus mehreren (elastischen) Statorteilschalen, z. B. Statorhalbschalen und/oder mehreren Mantelsegmenten (als Statorspannvorrichtung) besteht. Denn bei einer solchen Ausführungsform besteht die besonders einfache Möglichkeit, lediglich den Stator zu demontieren bzw. teilweise zu demontieren und damit erhält man über die statorseitige Gehäuseöffnung des Pumpengehäuses (Saugehäuses) Zugriff auf die rotierende Einheit, die nun (nach Trennung des Dichtungsgehäuses) vollständig herausgezogen werden kann. Grundsätzlich besteht die Möglichkeit, die gesamte rotierende Einheit einschließlich Rotor vollständig herauszuziehen. In bevorzugter Weiterbildung erfolgt jedoch zunächst eine Trennung des Rotors von der rotierenden Einheit bzw. dem übrigen Teil der rotierenden Einheit, so dass anschließend der verbleibende Teil der rotierenden Einheit (Verbindungswelle und Kuppelstange, ggf. mit Gelenken) einheitlich aus dem Pumpengehäuse herausgezogen werden kann. Dieses gelingt z. B. dadurch, dass das rotorseitige Kupplungsgelenk getrennt und damit der Rotor von der Kuppelstange entfernt wird. Besonders bevorzugt lässt sich der Erfindung bei Exzenterschneckenpumpen mit Rotortrennung (z. B. gemäß EP 2 428 680 B1) realisieren. Dabei ist der Rotor ohne Zerlegung des rotorseitigen Kupplungsgelenkes lösbar an das rotorseitige Kupplungsgelenk angeschlossen, indem eine von dem Gelenk getrennte Trennstelle realisiert ist. Der Rotor lässt sich folglich ohne Gelenktrennung von der rotierenden Einheit trennen und als rotierende Einheit verbleibt die Verbindungswelle mit der Kuppelstange einschließlich beider Gelenke und dem sogenannten Rotorkopf, der von dem Rotor trennbar ist. Dieses ist in der Figurenbeschreibung dargestellt.

Vorteile werden im Übrigen mit der Erfindung auch bei solchen Pumpen realisiert, bei denen die Montage bzw. Demontage der Saugleitung des Sauggehäuses mit großem Aufwand verbunden ist, z. B. bei Trichterpumpen, die gegebenenfalls unter Silos montiert werden. Bei Trichterpumpen wird die Ein- bzw. Auslassöffnung von einem Trichter gebildet und ggf. sind im Sauggehäuse zusätzliche Fördereinrichtungen angeordnet, z. B. an der Kuppelstange.

Gleitringdichtungen mit geteiltem Dichtungsgehäuse sind aus der Praxis zwar bekannt, jedoch nur in der Ausführungsform als zweifachwirkende bzw. mehrfachwirkende Gleitringdichtung, die insbesondere als sogenannte "back to back-Lösung" realisiert ist, die in einem Gehäuse an beiden Enden jeweils einen Gleitring und einen zugeordneten Gegenring aufweisen. Bei solchen zweifachwirkenden Gleitringdichtungen ist allein aus Gründen der Montage der Dichtung eine Öffnung des Gehäuses über einen lösbaren Deckel erforderlich. Das erfindungsgemäße Konzept, welches den einfachen Austausch der Dichtung ohne Demontage des Saugehäuses dient, lässt sich mit solchen zweifachwirkenden Gleitringdichtungen mit abnehmbarem Gehäusedeckel nicht realisieren. Die Erfindung betrifft daher bevorzugt einfachwirkende Gleitringdichtungen.

Das Grundgehäuse der erfindungsgemäßen (einfachwirkenden) Gleitringdichtung ist vorzugsweise hohlzylindrisch ausgebildet. Der Gehäusedeckel ist ebenfalls bevorzugt hohlzylindrisch oder ringförmig ausgebildet, so dass er eine zentrale Durchbrechung aufweist, durch welche die Verbindungswelle hindurchgeführt werden kann. An dem Gehäusedeckel ist der Gegenring drehfest befestigt, und zwar bevorzugt unter Zwischenschaltung einer Dichtung in den Gegenring eingesteckt. Der Gehäusedeckel ist bevorzugt mit (form- und/oder kraftschlüssigen) Befestigungsmitteln lösbar an dem Grundgehäuse befestigt. Dabei kann es sich z. B. um Schrauben und/oder Rastmittel und/oder Klemmmittel handeln.

Der Antrieb einer Exzenterschneckenpumpe weist in der Regel eine Abtriebswelle auf, an deren pumpenseitigen Abtriebsende die Verbindungswelle mit ihrem antriebseitigen Wellenende lösbar befestigt ist. Die Abtriebswelle des Antriebes ragt folglich in das Verbindungsgehäuse hinein, so dass die Verbindungswelle innerhalb des Verbindungsgehäuses mit der Abtriebswelle des Antriebes gekoppelt wird. Bei der erfindungsgemäßen Gleitringdichtung mit zweigeteiltem Gehäuse ist nun in bevorzugter Ausführungsform vorgesehen, dass das Abtriebsende (der Abtriebswelle) von den Grundgehäuse der Gleitringdichtung (in montiertem Zustand) derart beabstandet ist, dass sich der Gehäusedeckel des Gleitringdichtungsgehäuses in demontiertem Zustand der Verbindungswelle zwischen Abtriebsende (der Abtriebswelle) und Grundgehäuse aus dem Verbindungsgehäuse entfernen lässt. Dieses lässt sich z. B. dadurch realisieren, dass der Gehäusedeckel, vorzugsweise einschließlich des daran befestigten Gegenrings, eine Länge bzw. Gesamtlänge L in axialer Richtung aufweist, die geringer als der axiale Abstand A zwischen dem Abtriebsende der Antriebswelle und dem Grundgehäuse der Gleitringdichtung ist. Nachdem folglich die Verbindungswelle aus dem Verbindungsgehäuse herausgezogen ist, lässt sich der Gehäusedeckel mit dem daran befestigten Gegenring zwischen dem stationären Grundgehäuse und der Abtriebswelle hindurchführen und aus dem Verbindungsgehäuse z. B. zum Zwecke des Austausches entfernen. Grundsätzlich werden von der Erfindung aber alternativ auch Ausführungsformen erfasst, bei denen der beschriebene axiale Abstand A geringer als die beschriebene Gesamtlänge L ist. Denn es besteht auch die Möglichkeit, den Gegenring der Gleitringdichtung noch vor dem radialen Entfernen aus dem Verbindungsgehäuse zuvor von dem Gehäusedeckel zu trennen, so dass er separat und ohne den Gehäusedeckel aus dem Verbindungsgehäuse entfernt werden und anschließend ersetzt werden kann.

Außerdem betrifft die Erfindung ein Verfahren zur Wartung (bzw. Inspektion) und/oder zum Austausch einer Gleitringdichtung einer Exzenterschneckenpumpe der beschriebenen Art. Bei diesem Verfahren wird (zur Demontage) zunächst der Gehäusedeckel von dem Grundgehäuse gelöst, und zwar durch das (stirnseitig) offene oder geöffnete Verbindungsgehäuse hindurch. Anschließend wird zumindest die Verbindungswelle mit dem auf der Verbindungswelle angeordneten Gleitring in axialer Richtung aus dem Verbindungsgehäuse und besonders bevorzugt durch das Pumpengehäuse hindurch aus der stirnseitigen Öffnung entfernt. In bevorzugter Weiterbildung wird die bereits beschriebene rotierende Einheit der Exzenterschneckenpumpe (einschließlich der Verbindungswelle), ggf. nach vorheriger Trennung des Rotors, in axialer Richtung durch das Pumpengehäuse hindurch entfernt, z. B. nachdem der Stator entfernt wurde, z. B. bei einer Pumpe mit längsgeteiltem Stator. Das erfindungsgemäße Verfahren betrifft auch die Montage der Verbindungswelle oder der rotierenden Einheit (z. B. nach Austausch des Gleitrings und/oder des Gegenrings). Dazu wird die Verbindungswelle bzw. die rotierende Einheit zunächst (durch die stirnseitige Öffnung) in das Verbindungsgehäuse eingeschoben und dabei die Verbindungswelle durch das Grundgehäuse und den davon gelösten Gehäusedeckel hindurch gesteckt und z. B. auf die Abtriebswelle des Antriebs aufgesteckt oder in diese eingesteckt. Erst danach wird der Gehäusedeckel an dem Grundgehäuse befestigt. Diese Vorgehensweise hat insbesondere den großen Vorteil, dass Beschädigungen der Gleitringdichtung bzw. des Gegenrings am Gehäusedeckel vermieden werden, da dieser nicht fest montiert, sondern (vorübergehend) lose im Verbindungsgehäuse angeordnet ist.

Optional schlägt die Erfindung vor, die rotierende Einheit während der Demontage mit einem (speziell für diesen Zweck vorgesehenen) Montagewerkzeug aus dem Pumpengehäuse zu entfernen und/oder während der Montage in das Pumpengehäuse einzuführen. Ein solches Montagewerkzeug weist zumindest eine plattenförmige oder schalenförmige Aufnahme für die rotierende Einheit und einen daran befestigten Handgriff auf. Einzelheiten dazu werden in der Figurenbeschreibung beispielhaft beschrieben.

Im Folgenden wird die Erfindung anhand von lediglich ein Ausführungsbeispiel darstellenden Zeichnungen näher erläutert. Es zeigen:
- Fig. 1: eine Exzenterschneckenpumpe in einer vereinfachten Seitenansicht,
- Fig. 2: einen vergrößerten Ausschnitt aus dem Gegenstand nach Fig. 1 (in montiertem Zustand),
- Fig. 3: den Gegenstand nach Fig. 2 während der Demontage,
- Fig. 4: den Gegenstand nach Fig. 3 in einer weiteren Funktionsstellung während der Demontage und
- Fig. 5: ein Montagewerkzeug für eine erfindungsgemäße Exzenterschneckenpumpe bzw. zur Durchführung eines erfindungsgemäßen Verfahrens (in einer perspektivischen Ansicht).

In Fig. 1 ist vereinfacht eine Exzenterschneckenpumpe dargestellt, die in ihrem grundsätzlichen Aufbau einen Stator 1, einen in dem Stator 1 rotierenden Rotor 2 und einen Antrieb 3 für den Rotor 2 aufweist. Zum Beispiel saugseitig ist an den Stator 1 ein Pumpengehäuse 4 angeschlossen, das als Sauggehäuse 4 bezeichnet wird. Ein druckseitig an den Stator 1 angeschlossenes Gehäuseteil wird zum Beispiel als Anschlussstutzen oder Druckstutzen 5 bezeichnet. Das Pumpengehäuse 4 weist eine Einlassöffnung (oder je nach Betriebsrichtung Auslassöffnung) 6 auf, über die z. B. das zu fördernde Medium zugeführt wird, welches von dem Pumpengehäuse 4 über den Stator/Rotor zu dem Druckstutzen 5 gefördert wird. Dazu weist das Pumpengehäuse 4 statorseitig eine (stirnseitige) Gehäuseöffnung 7 auf, durch die das Medium aus dem Pumpengehäuse 4 in den Stator 1 eintritt. Der Antrieb 3 ist mit einer Abtriebswelle 8 ausgerüstet, die an eine Verbindungswelle 9 angeschlossen ist. Diese Verbindungswelle 9 ist im Ausführungsbeispiel als Steckwelle ausgebildet. Der Rotor 2 ist im Ausführungsbeispiel über eine Kuppelstange 10 mit der Verbindungswelle 9 verbunden, wobei die Kuppelstange 10 über ein antriebsseitiges Gelenk 11 mit der Verbindungswelle 9 und über ein rotorseitiges Gelenk 12 mit dem Rotor 2 verbunden ist, wobei über die Kuppelstange 10 und die Gelenke 11, 12 die exzentrische Bewegung des Rotors 2 bzw. Rotorendes ermöglicht wird. Grundsätzlich besteht aber auch die Möglichkeit, mit Ausführungsformen ohne Gelenke bzw. Kuppelstange zu arbeiten, indem z. B. die Kuppelstange oder das rotorseitige Ende (als Kuppelstange) elastisch ausgebildet ist. Eine solche Ausführungsform ist nicht dargestellt. Zwischen dem Pumpengehäuse 4 und dem Antrieb 3 ist ein Verbindungsgehäuse 14 angeordnet, das auch als Laterne bezeichnet wird.

Dieses Verbindungsgehäuse 14 ist offen ausgebildet, im Ausführungsbeispiel seitlich offen, d. h. es weist seitliche Öffnungen auf. Grundsätzlich besteht aber auch die Möglichkeit, dass diese (seitlichen, oberen und/oder unteren) Öffnungen verschließbar sind, so dass das Verbindungsgehäuse auch als geschlossenes, jedoch zu öffnendes Gehäuse ausgebildet sein kann. Zur flüssigkeitsdichten Trennung des Pumpengehäuses 4 gegen die Umgebung bzw. gegen den Antrieb ist die Verbindungswelle 9 mit einer Wellenabdichtung abgedichtet, die als Gleitringdichtung 13 ausgebildet ist, und zwar als einfachwirkende Gleitringdichtung 13. Diese Gleitringdichtung 13, die erfindungsgemäß von besonderer Bedeutung ist, wird im Folgenden noch näher beschrieben. Jedenfalls ist bei dem dargestellten Ausführungsbeispiel die Kuppelstange 10 (im Wesentlichen) innerhalb des Pumpengehäuses 4 angeordnet, während die Verbindungswelle 9 (im Wesentlichen) innerhalb des Verbindungsgehäuses 14 angeordnet ist. Auch die Gleitringdichtung 13 ist (im Wesentlichen) innerhalb des Verbindungsgehäuses 14 angeordnet.

In dem in Fig. 1 dargestellten Ausführungsbeispiel ist der Stator 1 als längsgeteilter Stator ausgebildet und dazu besteht er im Ausführungsbeispiel aus zwei lediglich angedeuteten Statorhalbschalen 1a, 1b. Längsgeteilt meint, entlang der Statorlängsachse bzw. parallel zu dieser. Der Stator ist zumindest bereichsweise von einem Statormantel 15 umgeben, der im Ausführungsbeispiel als längsgeteilter Mantel ausgebildet ist und mehrere Mantelsegmente 16 aufweist, welche als Spannsegment diene und eine Statorspannvorrichtung bilden. Einzelheiten dazu sind nicht dargestellt, sie sind z. B. aus der DE 10 2014 112 550 B4 oder der WO 2009/024279 A1 bekannt. Die Erfindung lässt sich jedoch auch mit anderen Statorkonstruktionen realisieren.

Im Übrigen ist in den Figuren erkennbar, dass beispielhaft eine Ausführungsform mit der Rotortrennung (gemäß EP 2 428 680 B1) realisiert ist. Der Rotor 2 lässt sich von der Kuppelstange 10 ohne Zerlegung des Gelenkes 12 trennen, denn es ist eine zusätzliche Trennstelle mit dem in den Figuren dargestellten Rotorkopf 17 realisiert. Der Rotor 2 ist folglich ohne Zerlegung des Kupplungsgelenkes 12 lösbar an den Rotorkopf 17 angeschlossen, der wiederum mit dem Kupplungsgelenk 12 verbunden ist. Die Fig. 2 bis 4 zeigen nun eine Funktionsstellung, bei welcher der Rotor 2 bereits von dem Rotorkopf 17 und damit von dem verbleibenden Teil der rotierenden Einheit getrennt wurde.

Die Gleitringdichtung 13 weist ein Dichtungsgehäuse 18 auf, das an dem Pumpengehäuse 4 und/oder an dem Verbindungsgehäuse 14 befestigt ist, indem es z. B. im Zuge der Befestigung des Pumpengehäuses 4 an dem Verbindungsgehäuse 14 zwischen diesen beiden Gehäusen 4, 14 klemmend montiert wird und in das Innere des Verbindungsgehäuses 14 ragt. Ferner weist die Gleitringdichtung 13 eine drehfest auf der Welle 9 befestigten und in dem Dichtungsgehäuse 18 rotierenden Gleitring 19 sowie einen an dem Dichtungsgehäuse 18 befestigten, stationären Gegenring 20 auf. Der Gleitring 19 wird über ein Federelement 21 gegen den Gegenring 20 gedrückt, und zwar einstellbar über einen Stellring 22. Gleitring 19, Federelement 21 und Stellring 22 sind in der Regel auf einer Trägermanschette 23 angeordnet, die z. B. als Gummimanschette ausgebildet und kraftschlüssig, drehfest auf die Verbindungswelle 9 aufgesteckt ist. Während des Betriebs rotiert der drehfest mit der Verbindungswelle 9 verbundene Gleitring 19 relativ zu dem stationären Gegenring 20, und zwar mit einander stirnseitig zugewandten Dichtflächen 19a, 20a, die im Wesentlichen senkrecht zur Rotationsachse R orientiert sind.

Erfindungsgemäß ist das Dichtungsgehäuse 18 als (axial) geteiltes Dichtungsgehäuse ausgebildet. Es weist einerseits einen im montierten Zustand den Gleitring 19 umgebendes Grundgehäuse 18a sowie andererseits einen den Gegenring 20 tragenden Gehäusedeckel 18b auf. Das Grundgehäuse 18a ist stationär am Verbindungsgehäuse 14 und/oder Pumpengehäuse 4 befestigt und dazu weist es zum Ausführungsbeispiel einen außenseitig umlaufenden Bund 24 auf, der zwischen Pumpengehäuse 4 und Verbindungsgehäuse 14 fixiert ist. Der Gehäusedeckel 18b ist lösbar an dem Grundgehäuse 18a befestigt, z. B. mittels Schrauben oder anderen Befestigungsmitteln, so dass der Gehäusedeckel 18b gemeinsam mit dem daran befestigten Gegenring 20 von dem Grundgehäuse 18a trennbar ist. Das Grundgehäuse 18a ist im Wesentlichen hohlzylindrisch ausgebildet. Der Gehäusedeckel 18b ist ringförmig ausgebildet und weist daher eine zentrale Durchbrechung auf, durch welche die Verbindungswelle 9 hindurchführbar ist.

Die erfindungsgemäße Ausgestaltung ermöglicht eine einfache Wartung bzw. einen einfachen Austausch und eine erneute Montage einer Gleitringdichtung. Dazu wird auf eine vergleichende Betrachtung der Fig. 2, 3 und 4 verwiesen. Fig. 2 zeigt zunächst die Exzenterschneckenpumpe im montierten Zustand, jedoch mit bereits getrenntem Rotor. Um die Gleitringdichtung 13 bzw. Teile der Gleitrichtung auszutauschen oder in anderer Weise zu warten, soll die Gleitringdichtung 13 aus dem Verbindungsgehäuse bzw. Pumpengehäuse entfernt werden. Dazu wird bei dem erfindungsgemäßen Dichtungsgehäuse 18 zunächst gemäß Fig. 3 der Gehäusedeckel 18b von dem Grundgehäuse 18a entfernt und damit wird auch der Gegenring 20 von dem Gleitring 19 getrennt, denn der Gegenring 20 ist drehfest mit dem Gehäusedeckel 18b verbunden, z. B. unter Zwischenschaltung eines Dichtungsrings 25 in den Gehäusedeckel 18b eingepresst. Anschließend lässt sich - sowie in Fig. 4 dargestellt - die Verbindungswelle 9 in axialer Richtung von der Abtriebswelle 8 abziehen und aus dem Verbindungsgehäuse 14 herausziehen (nachdem natürlich zuvor die Verbindung zwischen Verbindungswelle 9 und Abtriebswelle 8 gelöst wurde). Dabei ist in Fig. 4 erkennbar, dass mit der Verbindungswelle 9 auch der an der Verbindungswelle 9 drehfest befestigte Teil der Gleitringdichtung 13 einschließlich des Gleitrings 19 entfernt werden. Interessant ist dabei, dass die Verbindungswelle 9 mit dem daran befestigten Gleitring 19 aus dem Verbindungsgehäuse 14 entfernt werden kann, ohne dass zuvor das Pumpengehäuse 4 demontiert werden muss. Selbst die an die Öffnung 6 angeschlossene Saugleitung 26 muss nicht demontiert werden.

Ferner ist in Fig. 4 dargestellt, dass nicht nur die Verbindungswelle 9 in axialer Richtung entfernt wird, sondern die rotierende Einheit bzw. der Teil der rotierenden Einheit ohne Rotor, der zumindest die Verbindungswelle 9 sowie im Ausführungsbeispiel zusätzlich noch die Kuppelstange 10 mit den montierten Gelenken 11, 12 umfasst. Diese rotierende Einheit lässt sich in axialer Richtung über die stirnseitige Öffnung 7 aus dem Pumpengehäuse 4 herausziehen, so dass anschließend der an der Verbindungswelle 9 befestigte Teil der Gleitringdichtung einschließlich Gleitring 19 zu Wartungszwecken frei zur Verfügung steht. Dieses gelingt bei der dargestellten Ausführungsform besonders einfach auch deshalb, weil sich der Stator 1 zuvor einfach demontieren lässt, da es sich um einen längsgeteilten Stator handelt. Nach Demontage oder zumindest Teildemontage des Stators 1 lässt sich die rotierende Einheit einfach in der beschriebenen Weise herausziehen, ohne dass eine weitere Zerlegung der Pumpe oder der daran angeschlossenen Komponenten erforderlich ist. Entscheidend ist dabei, dass im Rahmen der Erfindung ein Zugang über die stirnseitige Öffnung 7 des Pumpengehäuses 4 für den Austausch der Gleitringdichtung realisiert wird. Dieses setzt voraus, dass dort ausreichend Raum für das entnehmen der rotierenden Einheit zur Verfügung gestellt wird. Im Ausführungsbeispiel erfolgt dieses über den längsgeteilten Stator. Die Erfindung umfasst jedoch ebenso Ausführungsformen, bei denen sich der Stator auf andere Weise entfernen lässt. Gegebenenfalls muss dazu zuvor auch eine Demontage des druckseitigen Leitungssystems erfolgen. Jedenfalls ist eine Demontage des Pumpengehäuses und der saugseitigen Leitungen nicht erforderlich.

Vorteilhaft ist außerdem, dass sich nicht nur der Gleitring 19, sondern auch der Gegenring 20 einfach austauschen lassen, indem nämlich der Gehäusedeckel 18b, an dem der Gegenring 20 befestigt ist, aus dem Verbindungsgehäuse 14 entfernt wird, jedoch nicht über das Sauggehäuse, sondern über die (seitlichen) Öffnungen des Verbindungsgehäuses 14. Dazu ist vorgesehen, dass das Abtriebsende 8a der Abtriebswelle 8 von dem Grundgehäuse 18a der Gleitringdichtung derart beabstandet ist, dass sich der Gehäusedeckel 18b im demontierten Zustand der Verbindungswelle zwischen Abtriebsende 8a und Grundgehäuse 18a aus dem Verbindungsgehäuse entfernen lässt. Dieses ist dadurch realisiert, dass der Gehäusedeckel 18b einschließlich des daran befestigten Gegenrings 20 eine Länge L in axialer Richtung aufweist, die geringer als der axiale Abstand A zwischen dem Abtriebsende 8a und dem (montierten) Grundgehäuse 18a ist.

Die erfindungsgemäße Ausgestaltung des geteilten Dichtungsgehäuses 18 hat nicht nur bei der beschriebenen Demontage, sondern auch bei der anschließend erforderlichen Montage Vorteile. Denn es besteht nun die Möglichkeit, die Verbindungswelle 9 bzw. die gesamte rotierende Einheit zunächst in das Pumpengehäuse 4 einzuschieben und dabei die Verbindungswelle 9 durch das Grundgehäuse 18a hindurchzustecken, ohne dass die Gefahr besteht, dass der in dem Gehäusedeckel angeordnete Gegenring 20 beschädigt wird. Denn die Verbindungswelle 9 wird durch diesen Gehäusedeckel 18b bzw. den Gegenring 20 hindurchgesteckt und auf die Abtriebswelle 8 aufgesteckt bzw. in diese eingesteckt, bevor der Gehäusedeckel 18b an dem Grundgehäuse 18a befestigt wird. Das bedeutet, dass der Gehäusedeckel 18b freibeweglich in dem Verbindungsgehäuse 14 angeordnet ist und erst nach dem Einführen der Verbindungswelle 9 an dem Grundgehäuse 18a befestigt wird.

Besonders einfach lassen sich bei der dargestellten Ausführungsform Montage und Demontage mit einem zusätzlichen Montagewerkzeug 27 realisieren, das in Fig. 5 dargestellt ist. Dieses Montagewerkzeug weist einerseits eine Aufnahme 28 für die rotierende Einheit und andererseits an der Aufnahme 28 befestigten Handgriff 29 auf. Die Aufnahme 28 kann plattenförmig oder schalenförmig ausgebildet sein und sie ist so dimensioniert, dass sie die rotierende Einheit (hier Kuppelstange und Verbindungswelle) im Wesentlichen oder nahezu über die gesamte Länge aufnimmt, so dass sich die rotierende Einheit trotz des "instabilen Aufbaus" (z. B. mit den Gelenken) einwandfrei von der rotorseitigen Stirnseite in das Pumpengehäuse 4 einführen lässt, und zwar bis in den Bereich der Abtriebswelle 8 des Antriebes 3. Die Länge der Aufnahme 28 des Montagewerkzeuges 27 ist dabei zumindest so groß, dass die Kuppelstange einschließlich der beiden Gelenke darauf Platz findet, so dass die Gelenke gestützt und eine stabile Anordnung gewährleistet ist. Die Länge der Aufnahme des Montagewerkzeuges entspricht folglich bevorzugt zumindest der Länge von Rotorkopf 17, Gelenk 12, Kuppelstange 10 und Gelenk 11. Im Übrigen ist in Fig. 5 erkennbar, dass die Aufnahme 28 schalenförmig ausgebildet ist, so dass sie die rotierende Einheit gegen Herunterfallen sichert. Diese schalenförmige Ausgestaltung kann z. B. im Querschnitt bogenförmig, vorzugsweise kreisförmig sein, so dass sie die Form eines (Hohl-)Zylinder-segmentes aufweist. Im Übrigen ist in Fig. 5 erkennbar, dass der Flansch 30 des Aufnahmewerkzeuges, an den einerseits der Handgriff 29 und andererseits die Aufnahme 28 angeschlossen sind, eine geeignete Aufnahme bzw. Ausnehmung, z. B. Nut 31 aufweist, die im Ausführungsbeispiel U-förmig ausgebildet ist. In diese Aufnahme bzw. Ausnehmung 31 lässt sich die rotierende Einheit, nämlich der Rotorkopf 17 (formschlüssig) einsetzen, so dass die rotierende Einheit sicher gehalten ist. Diese Aufnahme/Ausnehmung 31 ist dabei nicht nur halbkreisförmig, sondern bevorzugt U-förmig ausgebildet, so dass auch höher bauende Gelenkausführungen (z. B. mit Manschettenschutz) praktikabel aufgenommen werden.

## Patentansprüche

1. Exzenterschneckenpumpe mit zumindest
- einem Stator (1),
- einem in dem Stator rotierenden Rotor (2),
- einem Antrieb (3) für den Rotor,
- einem an den Stator (1) angeschlossenen Pumpengehäuse (4), welches zumindest eine Ein- oder Auslassöffnung (6) für das zu fördernde Medium aufweist,
- einem zwischen dem Pumpengehäuse (4) und Antrieb (3) angeordneten, offenen oder zu öffnenden Verbindungsgehäuse (14),
- einer lösbar an den Antrieb (3) angeschlossenen Verbindungswelle (9), die zumindest bereichsweise in dem Verbindungsgehäuse (14) angeordnet ist,
wobei die Verbindungswelle (9) zur flüssigkeitsdichten Trennung des Pumpengehäuses (4) gegenüber der Umgebung bzw. gegenüber dem Verbindungsgehäuse (14) mit einer Gleitringdichtung (13) abgedichtet ist,
wobei die Gleitringdichtung (13) ein an dem Pumpengehäuse (4) und/oder dem Verbindungsgehäuse (14) befestigtes Dichtungsgehäuse (18), einen drehfest auf der Verbindungswelle (9) befestigten und in dem Dichtungsgehäuse (18) rotierenden Gleitring (19) und einen an dem Dichtungsgehäuse (18) befestigten, stationären Gegenring (20) aufweist,
wobei das Dichtungsgehäuse (18) als geteiltes Dichtungsgehäuse ausgebildet ist und einerseits ein im montierten Zustand den Gleitring (19) umgebendes und an dem Pumpengehäuse (4) und/oder dem Verbindungsgehäuse (14) befestigtes Grundgehäuse (18a) sowie andererseits einen den Gegenring (20) tragenden Gehäusedeckel (18b) aufweist, **dadurch gekennzeichnet, dass** der Gehäusedeckel (18b) lösbar an dem Grundgehäuse (18a) befestigt und von diesem trennbar ist, so dass die Verbindungswelle (9) mit dem daran befestigten Gleitring (19) aus dem Dichtungsgehäuse (18) herausziehbar ist.

2. Exzenterschneckenpumpe nach Anspruch 1, **dadurch gekennzeichnet, dass** die Gleitringdichtung (13) als einfachwirkende Gleitringdichtung ausgebildet ist.

3. Exzenterschneckenpumpe nach Anspruch 1 oder 2, **dadurch gekennzeichnet, dass** das Grundgehäuse (18a), hohlzylindrisch ausgebildet ist und/oder dass der Gehäusedeckel (18b) hohlzylindrisch oder ringförmig mit einer zentralen Durchbrechung für die Verbindungswelle (9) ausgebildet ist.

4. Exzenterschneckenpumpe nach einem der Ansprüche 1 bis 3, wobei der Antrieb (3) eine Abtriebswelle (8) aufweist, an deren pumpenseitigen Abtriebsende (8a) die Verbindungswelle (9) mit ihrem antriebsseitigen Wellenende lösbar befestigt ist, **dadurch gekennzeichnet, dass** das Abtriebsende (8a) von dem Grundgehäuse (18a) der Gleitringdichtung (13) derart beabstandet ist, dass sich der Gehäusedeckel (18b) im demontierten Zustand der Verbindungswelle (9) zwischen Abtriebsende (8a) und Grundgehäuse (18a) aus dem Verbindungsgehäuse (14) entfernen lässt.

5. Exzenterschneckenpumpe nach Anspruch 4, **dadurch gekennzeichnet, dass** der Gehäusedeckel (18b), vorzugsweise einschließlich des daran befestigten Gegenrings (20), eine Länge (L) in axialer Richtung aufweist, die geringer als der axiale Abstand (A) zwischen Abtriebsende (8a) und Grundgehäuse (18a) ist.

6. Exzenterschneckenpumpe nach einem der Ansprüche 1 bis 5, **dadurch gekennzeichnet, dass** der Stator (1) als längsgeteilter Stator aus mehreren Statorsegmenten besteht und/oder dass der Stator (1) von einem Statormantel (15) umgeben ist, der vorzugsweise als längsgeteilter Mantel aus mehreren Mantelsegmenten (16) besteht, die bevorzugt eine Statorspannvorrichtung bilden.

7. Verfahren zur Wartung und/oder zum Austausch einer Gleitringdichtung (13) einer Exzenterschneckenpumpe nach einem der Ansprüche 1 bis 6, wobei die Exzenterschneckenpumpe zumindest
- einen Stator (1),
- einen in dem Stator rotierenden Rotor (2),
- einen Antrieb (3) für den Rotor,
- ein an den Stator (1) angeschlossenes Pumpengehäuse (4), welches zumindest eine Ein- oder Auslassöffnung (6) für das zu fördernde Medium aufweist,
- ein zwischen dem Pumpengehäuse (4) und Antrieb (3) angeordnetes, offenes oder zu öffnendes Verbindungsgehäuse (14),
- eine lösbar an den Antrieb (3) angeschlossene Verbindungswelle (9), die zumindest bereichsweise in dem Verbindungsgehäuse (14) angeordnet ist,
aufweist, wobei die Verbindungswelle (9) zur flüssigkeitsdichten Trennung des Pumpengehäuses (4) gegenüber der Umgebung bzw. gegenüber dem Verbindungsgehäuse (14) mit einer Gleitringdichtung (13) abgedichtet ist,
wobei die Gleitringdichtung (13) ein an dem Pumpengehäuse (4) und/oder dem Verbindungsgehäuse (14) befestigtes Dichtungsgehäuse (18), einen drehfest auf der Verbindungswelle (9) befestigten und in dem Dichtungsgehäuse (18) rotierenden Gleitring (19) und einen an dem Dichtungsgehäuse (18) befestigten, stationären Gegenring (20) aufweist,
**dadurch gekennzeichnet, dass** das Dichtungsgehäuse (18) als geteiltes Dichtungsgehäuse ausgebildet ist und einerseits ein im montierten Zustand den Gleitring (19) umgebendes und an dem Pumpengehäuse (4) und/oder dem Verbindungsgehäuse (14) befestigtes Grundgehäuse (18a) sowie andererseits einen den Gegenring (20) tragenden Gehäusedeckel (18b) aufweist, der lösbar an dem Grundgehäuse (18a) befestigt und von diesem trennbar ist,
und dass zur Demontage zunächst durch das offene oder geöffnete Verbindungsgehäuse (14) hindurch der Gehäusedeckel (18b) von dem Grundgehäuse (18a) gelöst wird und anschließend zumindest die Verbindungswelle (9) mit dem auf der Verbindungswelle (9) angeordneten Gleitring (19) in axialer Richtung aus dem Verbindungsgehäuse (14) und vorzugsweise durch das Pumpengehäuse (4) hindurch entfernt wird.

8. Verfahren nach Anspruch 7, **dadurch gekennzeichnet, dass** eine aus zumindest Kuppelstange (10) und Verbindungswelle (9) bestehende rotierende Einheit der Exzenterschneckenpumpe insgesamt in axialer Richtung durch das Pumpengehäuse (4) hindurch entfernt wird, z. B. durch eine dem Stator zugewandte Gehäuseöffnung (7).

9. Verfahren nach Anspruch 7 oder 8, **dadurch gekennzeichnet, dass** zunächst der Stator (1) demontiert und anschließend die rotierende Einheit durch eine dem Stator (1) zugewandte Gehäuseöffnung (7) hindurch aus dem Pumpengehäuse (4) entfernt wird.

10. Verfahren nach einem der Ansprüche 7 bis 9, **dadurch gekennzeichnet, dass** im Zuge der Montage die Verbindungswelle (9) oder die rotierende Einheit zunächst in das Pumpengehäuse (4) eingeschoben und dabei die Verbindungswelle (9) durch das Grundgehäuse (18a) und den davon gelösten Gehäusedeckel (18b) hindurchgesteckt wird und z. B. auf die Abtriebswelle aufgesteckt oder in diese eingesteckt wird und dass anschließend der Gehäusedeckel (18b) an dem Grundgehäuse (18a) befestigt wird.

11. Verfahren nach einem der Ansprüche 7 bis 10, **dadurch gekennzeichnet, dass** die rotierende Einheit während der Demontage mit einem Montagewerkzeug (27) aus dem Pumpengehäuse entfernt und/oder während der Montage in das Pumpengehäuse (4) eingeführt wird, wobei das Montagewerkzeug zumindest eine Aufnahme (28) für die rotierende Einheit und einen daran befestigten Handgriff (29) aufweist.

## Claims

1. A progressive cavity pump having at least
- a stator (1),
- a rotor (2) rotating inside the stator,
- a drive (3) for the rotor,
- a pump housing (4) which is connected to the stator (1) and has at least one inlet or outlet opening (6) for the medium to be conveyed,
- a connection housing (14), which is arranged between the pump housing (4) and drive (3) and is open or to be opened,
- a connecting shaft (9) connected to the drive (3) in a detachable manner, which is arranged in the connection housing (14) at least in some regions,
the connecting shaft (9) being sealed using a sliding-ring seal (13) for fluid-tight separation of the pump housing (4) with respect to the environment or with respect to the connection housing (14),
the sliding-ring seal (13) having a seal housing (18) fixed to the pump housing (4) and/or the connection housing (14), a sliding ring (19) which is fixed on the connecting shaft (9) in a rotationally fixed manner and rotates in the seal housing (18), and a stationary seal face (20) which is fixed to the seal housing (18),
the seal housing (18) being constructed as a divided seal housing and having a basic housing (18a), which in the mounted state surrounds the sliding ring (19) and is fixed to the pump housing (4) and/or the connection housing (14), on the one hand and a housing lid (18b), which supports the stationary seal face (20), on the other hand, **characterized in that** the housing lid (18b) is fixed to the basic housing (18a) in a detachable manner and can be disconnected from the same, so that the connecting shaft (9) with the sliding ring (19) fixed thereto can be pulled out of the seal housing (18).

2. The progressive cavity pump according to Claim 1, **characterized in that** the sliding-ring seal (13) is constructed as a single acting sliding-ring seal.

3. The progressive cavity pump according to Claim 1 or 2, **characterized in that** the basic housing (18a) is constructed to be hollow cylindrical and/or **in that** the housing lid (18b) is constructed to be hollow cylindrical or annular with a central aperture for the connecting shaft (9).

4. The progressive cavity pump according to one of Claims 1 to 3, the drive (3) having an output shaft (8), at the pump-side output end (8a) of which, the drive-side shaft end of the connecting shaft (9) is fixed in a detachable manner, **characterized in that** the output end (8a) is spaced from the basic housing (18a) of the sliding-ring seal (13) in such a manner that the housing lid (18b) can be removed from the connection housing (14) in the dismantled state of the connecting shaft (9) between output end (8a) and basic housing (18a).

5. The progressive cavity pump according to Claim 4, **characterized in that** the housing lid (18b), preferably including the stationary seal face (20) fixed thereto, has a length (L) in the axial direction, which is smaller than the axial spacing (A) between output end (8a) and basic housing (18a).

6. The progressive cavity pump according to one of Claims 1 to 5, **characterized in that** the stator (1) as a longitudinally split stator consists of a plurality of stator segments and/or **in that** the stator (1) is surrounded by a stator casing (15), which, preferably as a longitudinally split casing, consists of a plurality of casing segments (16), which preferably form a stator clamping device.

7. A method for maintaining and/or for replacing a sliding-ring seal (13) of a progressive cavity pump according to one of Claims 1 to 6, the progressive cavity pump having at least
- a stator (1),
- a rotor (2) rotating inside the stator,
- a drive (3) for the rotor,
- a pump housing (4) which is connected to the stator (1) and has at least one inlet or outlet opening (6) for the medium to be conveyed,
- a connection housing (14), which is arranged between the pump housing (4) and drive (3) and is open or to be opened,
- a connecting shaft (9) connected to the drive (3) in a detachable manner, which is arranged in the connection housing (14) at least in some regions,
the connecting shaft (9) being sealed using a sliding-ring seal (13) for fluid-tight separation of the pump housing (4) with respect to the environment or with respect to the connection housing (14),
the sliding-ring seal (13) having a seal housing (18) fixed to the pump housing (4) and/or the connection housing (14), a sliding ring (19) which is fixed on the connecting shaft (9) in a rotationally fixed manner and rotates in the seal housing (18), and a stationary seal face (20) which is fixed to the seal housing (18),
**characterized in that** the seal housing (18) is constructed as a divided seal housing and has a basic housing (18a), which in the mounted state surrounds the sliding ring (19) and is fixed to the pump housing (4) and/or the connection housing (14), on the one hand and a housing lid (18b), which supports the stationary seal face (20), on the other hand, which housing lid is fixed to the basic housing (18a) in a detachable manner and can be disconnected from the same,
and **in that** for disassembly, initially, the open or opened connection housing (14) is detached from the basic housing (18a) through the housing lid (18b) and subsequently at least the connecting shaft (9) with the sliding ring (19) arranged on the connecting shaft (9) is removed from the connection housing (14) in the axial direction and preferably through the pump housing (4).

8. The method according to Claim 7, **characterized in that** a rotating unit of the progressive cavity pump, which consists of at least the coupling rod (10) and connecting shaft (9), is removed as a whole in the axial direction through the pump housing (4), e.g. through a housing opening (7) facing the stator.

9. The method according to Claim 7 or 8, **characterized in that** initially the stator (1) is detached and subsequently the rotating unit is removed from the pump housing (4) through a housing opening (7) facing the stator (1).

10. The method according to one of Claims 7 to 9, **characterized in that** in the course of assembly, the connecting shaft (9) or the rotating unit is initially pushed into the pump housing (4) and in the process, the connecting shaft (9) is plugged through the basic housing (18a) and the housing lid (18b), which is detached therefrom, and e.g. plugged onto the output shaft or into the same and **in that** the housing lid (18b) is subsequently fixed to the basic housing (18a).

11. The method according to one of Claims 7 to 10, **characterized in that** the rotating unit is removed from the pump housing during disassembly using an assembly tool (27) and/or introduced into the pump housing (4) during assembly, wherein the assembly tool has at least one mount (28) for the rotating unit and a handle (29) fixed thereto.

## Revendications

1. Pompe à vis sans fin excentrique avec au moins
- un stator (1)
- un rotor (2) tournant dans le stator,
- un entraînement (3) pour le rotor,
- un corps de pompe (4) raccordé au stator (1), lequel comporte au moins une ouverture d'entrée ou de sortie (6) pour le milieu à transporter,
- un boîtier de liaison (14) ouvert ou à ouvrir, disposé entre le corps de pompe (4) et l'entraînement (3)
- un arbre de liaison (9) raccordé de façon séparable à l'entraînement (3), qui est disposé au moins en partie dans le boîtier de liaison (14),
sachant que l'arbre de liaison (9) est étanchéifié avec une garniture mécanique d'étanchéité (13) pour la séparation étanche au liquide du corps de pompe (4) vis-à-vis de l'environnement ou vis-à-vis du boîtier de liaison (14),
sachant que la garniture mécanique d'étanchéité (13) comporte un boîtier d'étanchéité (18) fixé au corps de pompe (4) et/ou au boîtier de liaison (14), une bague coulissante (19) fixée solidaire en rotation sur l'arbre de liaison (9) et tournant dans le boîtier d'étanchéité (18) et une contre-bague (20) fixe, fixée au boîtier d'étanchéité (18), sachant que le boîtier d'étanchéité (18) est constitué en tant que boîtier d'étanchéité divisé et comporte d'une part, un boîtier de base (18a) entourant à l'état monté la bague coulissante (19) et fixé au corps de pompe (4) et/ou au boîtier de liaison (14) et d'autre part, un couvercle de boîtier (18b) portant la contre-bague (20), **caractérisée en ce que** le couvercle de boîtier (18b) est fixé de façon séparable au boîtier de base (18a) et peut être séparé de celui-ci de telle manière que l'arbre de liaison (9) peut être extrait du boîtier d'étanchéité (18) avec la bague coulissante (19) fixée à celui-ci.

2. Pompe à vis sans fin excentrique selon la revendication 1, **caractérisée en ce que** la garniture mécanique d'étanchéité (13) est constituée en tant que garniture mécanique d'étanchéité simple.

3. Pompe à vis sans fin excentrique selon la revendication 1 ou 2, **caractérisée en ce que** le boîtier de base (18a) est constitué de forme cylindrique creuse et/ou **en ce que** le couvercle de boîtier (18b) est constitué de forme cylindrique creuse ou annulaire avec un passage central pour l'arbre de liaison (9).

4. Pompe à vis sans fin excentrique selon l'une quelconque des revendications 1 à 3, sachant que l'entraînement (3) comporte un arbre de sortie (8) aux extrémités de sortie côté pompe (8a) duquel, l'arbre de liaison (9) est fixé de façon séparable avec son extrémité d'arbre côté entraînement, **caractérisée ce que** l'extrémité de sortie (8a) est éloignée du boîtier de base (18a) de la garniture mécanique d'étanchéité (13) de telle sorte que le couvercle de boîtier (18b) peut être enlevé du boîtier de liaison (14) à l'état démonté de l'arbre de liaison (9) entre l'extrémité de sortie (8a) et le boîtier de base (18a).

5. Pompe à vis sans fin excentrique selon la revendication 4, **caractérisée en ce que** le couvercle de boîtier (18b) y compris de préférence la contre-bague (20) fixée à celui-ci, comporte une longueur (L) en direction axiale, qui est plus faible que la distance axiale (A) entre l'extrémité de sortie (8a) et le boîtier de base (18a).

6. Pompe à vis sans fin excentrique selon l'une quelconque des revendications 1 à 5, **caractérisée en ce que** le stator (1) est composé de plusieurs segments de stator en tant que stator divisé longitudinalement et/ou **en ce que** le stator (1) est entouré d'une enveloppe de stator (15) qui est composée de préférence de plusieurs segments d'enveloppe (16) en tant qu'enveloppe divisée longitudinalement, qui forment de préférence un dispositif de serrage de stator.

7. Procédé de maintenance et/ou d'échange d'une garniture mécanique d'étanchéité (13) d'une pompe à vis sans fin excentrique, selon l'une quelconque des revendications 1 à 6, sachant que la pompe à vis sans fin excentrique comporte au moins
- un stator (1),
- un rotor (2) tournant dans le stator,
- un entraînement (3) pour le rotor,
- un corps de pompe (4) raccordé au stator (1), lequel comporte au moins une ouverture d'entrée ou de sortie (6) pour le milieu à transporter,
- un boîtier de liaison (14) ouvert ou à ouvrir, disposé entre le corps de pompe (4) et l'entraînement (3),
- un arbre de liaison (9) raccordé de façon séparable à l'entraînement (3), qui est disposé au moins en partie dans le boîtier de liaison (14),
sachant que l'arbre de liaison (9) est étanchéifié avec une garniture mécanique d'étanchéité (13) pour la séparation étanche au liquide du corps de pompe (4) vis-à-vis de l'environnement ou vis-à-vis du boîtier de liaison (14),
sachant que la garniture mécanique d'étanchéité (13) comporte un boîtier d'étanchéité (18) fixé au corps de pompe (4) et/ou au boîtier de liaison (14), une bague coulissante (19) fixée solidaire en rotation sur l'arbre de liaison (9) et tournant dans le boîtier d'étanchéité (18) et une contre-bague (20) fixe, fixée au boîtier d'étanchéité (18),
**caractérisé en ce que** le boîtier d'étanchéité (18) est constitué en tant que boitier d'étanchéité divisé et comporte d'une part un boîtier de base (18a) entourant à l'état monté la bague coulissante (19) et fixé au corps de pompe (4) et/ou au boîtier de liaison (14) et d'autre part un couvercle de boîtier (18b) portant la contre-bague (20), qui est fixée de façon séparable au boîtier de base (18a) et pouvant être séparé de celui-ci,
et **en ce que** pour le démontage, le couvercle de boîtier (18b) est d'abord séparé du boîtier de base (18a) en passant à travers le boîtier de liaison (14) à ouverture ou ouvert et ensuite au moins l'arbre de liaison (9) avec la bague coulissante (19) disposée sur l'arbre de liaison (9) est enlevé du boîtier de liaison (14) en direction axiale et de préférence à travers le corps de pompe (4).

8. Procédé selon la revendication 7, **caractérisé en ce qu'une** unité rotative de la pompe à vis sans fin excentrique, composée d'au moins une barre d'accouplement (10) et d'un arbre de liaison (9), est enlevée entièrement dans la direction axiale à travers le corps de pompe (4), par ex. à travers une ouverture de carter (7) tournée vers le stator.

9. Procédé selon la revendication 7 ou 8, **caractérisé en ce que** le stator (1) est d'abord démonté et l'unité rotative est ensuite enlevée du corps de pompe (4) à travers une ouverture de carter (7) tournée vers le stator (1).

10. Procédé selon l'une quelconque des revendications 7 à 9, **caractérisé en ce qu'au** cours du montage, l'arbre de liaison (9) ou l'unité rotative sont d'abord introduits dans le corps de pompe (4) et l'arbre de liaison (9) est à cet effet passé à travers le boîtier de base (18a) et le couvercle de boîtier (18b) séparé de celui-ci et est par ex. monté sur l'arbre de sortie ou enfilé dans celui-ci et **en ce que** le couvercle de boîtier (18b) est ensuite fixé au boîtier de base (18a).

11. Procédé selon l'une quelconque des revendications 7 à 10, **caractérisé en ce que** l'unité rotative peut être enlevée du corps de pompe pendant le démontage avec un outil de montage (27) et/ou peut être introduite dans le corps de pompe (4) pendant le montage, sachant que l'outil de montage comporte au moins un logement (28) pour l'unité rotative et une poignée (29) fixée à celui-ci.
